# FASCICULE DE BREVET EUROPEEN

(11) **EP 0 146 426 B1**
(45) Date de publication et mention de la délivrance du brevet: **11.05.1988**
(21) Numéro de dépôt: 84402175.8
(22) Date de dépôt: 30.10.1984
(51) Int. Cl.: F02D 43/04, F02D 41/14, F02P 5/04

(54) **Procédé de commande d'un moteur à injection de carburant régulée par sonde lambda et à allumage commandé**
Verfahren für die Steuerung eines Motors mit durch Lambdasonde regulierter Kraftstoffeinspritzung und gesteuerter Zündung
Method of controlling a lambda probe regulated fuel injection and controlled ignition engine

(30) Priorité: 04.11.1983 FR 8317538
(43) Date de publication de la demande: 26.06.1985
(73) Titulaire: REGIE NATIONALE DES USINES RENAULT, 92109 Boulogne-Billancourt (FR)
(72) Inventeur: Lefevre, Rémi, F-92700 Colombes (FR)

(56) Documents cités:
- EP-A- 0 007 998
- EP-A- 0 042 163
- DE-B- 2 852 715
- FR-A- 2 465 887
- GB-A- 2 047 439
- US-A- 4 200 064
- PATENTS ABSTRACTS OF JAPAN, vol. 7, no. 207(M-242)[1352], 13 septembre 1983, page 70M242; & JP - A - 58 104 342 (TOYOTA JIDOSHA KOGYO K.K.) 21-06-1983
- Idem

## Description

La présente invention concerne un procédé de commande d'un moteur à injection de carburant et à allumage commandé au moyen d'un calculateur électronique couplé à une sonde de détection de la teneur en oxygène des gaz d'échappement, ci-après appelée conde À.

La sonde À est un capteur fonctionnant en tout ou rien dont la tension de sortie est soit supérieure, soit inférieure à un certain seuil suivant que la teneur en oxygène des gaz d'échappement est inférieure ou supérieure à une valeur prédéterminée. Cette teneur en oxygène des gaz d'échappement est elle-même une image du mélange d'air et de carburant admis dans le moteur: un mélange pauvre engendre un excès d'oxygène dans les gaz d'échappement et un mélange riche un déficit d'oxygène, le seuil de la sonde À correspondant au rapport stoechiométri- que.

Une telle sonde À peut ainsi être utilisée en combinaison avec un calculateur d'injection pour doser le mélange air/carburant admis dans le moteur en fonction de la teneur en oxygène des gaz d'échappement. Cette régulation permet en particulier de réduire les émissions de composants toxiques émanant des moteurs à allumage commandé comme l'exigent les réglementations nationales dans un certain nombre de pays.

Un autre intérêt d'une telle régulation par sonde À réside dans la possibilité de faire fonctionner le moteur en mélange pauvre, au moins dans certaines zones de son domaine de fonctionnement, afin de minimiser la consommation de carburant et de réduire les émissions de mono- xyde de carbone et d'hydrocarbures imbrûlés.

Le document US-A-4 200 064 décrit un moteur à injection électronique fonctionnant en mélange pauvre, avec étalonnage périodique de l'écart par rapport au mélange stoéchiométrique pour lequel le signal de la sondé À est exploitable. Cela nécessite un enrichissement temporaire du mélange air-essence pratiqué pour chaque étalonnage partant du mélange pauvre, périodiquement.

Il est donc souhaitable de faire fonctionner un moteur en mélange pauvre et de vérifier en cours de fonctionnement les modifications de richesse dues à une dérive des caractéristiques initiales du moteur.

A cet effet, il est déjà connu, notamment par le brevet FR-A-2 035 177, d'alimenter un moteur en mélange pauvre et de provoquer un enrichissement ayant des caractéristiques connues, tout en vérifiant durant ce processus l'état de la sonde.

Cependant, un tel procédé a pour effet d'engendrer lors des phases d'enrichissement un excès de couple du moteur qui est ressenti par le conducteur du véhicule. Il est par ailleurs connu, notamment par la demande de brevet EP―A―0 007 998, d'éviter une augmentation trop soudaine du couple d'un moteur lors de la réalimentation en carburant de celui-ci consécutivement à l'interruption de cette alimentation, en diminuant temporairement l'angle d'avance à l'allumage. Toutefois, cette stratégie de diminution de l'angle d'avance à l'allumage décrite dans la demande de brevet EP-A-0 007 998 n'est pas directement transposable pour résoudre le problème que pose l'alimentation d'un moteur en mélange pauvre faisant appel à une régulation par sonde À, notamment pour des raisons liées au confort de conduite qui requiert un fonctionnement le plus régulier possible du moteur que ne permettrait pas d'obtenir cette simple transposition.

L'invention vise à résoudre ce problème et, à cet effet, elle a pour objet un procédé de commande de moteur à injection de carburant et allumage commandé équipé d'un calculateur électronique d'injection et d'allumage couplé à une sonde de détection de la teneur en oxygène des gaz d'échappement, comprenant les étapes suivantes:
a) déterminer comme paramètres de fonctionnement du moteur au moins le régime et la charge du moteur,
b) déterminer en fonction de ces paramètres un temps d'injection nominal Tᵢₙ correspondant à un dosage pauvre en carburant du mélange carburé,
c) provoquer périodiquement un enrichissement temporaire dudit mélange par augmentation prédéterminée du temps d'injection nominal T,ₙ, cette augmentation étant égale à Tᵢₙ . x, où x est un coefficient inférieur à 1, cet enrichissement prédéterminé devant ramener le mélange carburé pauvre au mélange stoéchiométrique,
d) déterminer si le signal délivré par la sonde de détection de la teneur en oxygène des gaz d'échappement et correspondant au mélange enrichi indique un mélange stoéchiométrique, ou un mélange plus riche que stoéchiométrique, ou un mélange plus pauvre que stoéchiométrique,
e) modifier en fonction de cette détermination le temps d'injection nominal Tₗₙ, de façon à rapprocher le mélange enrichi du mélange stoéchiométrique,
f) poursuivre la commande correspondant à un mélange pauvre en carburant du mélange carburé sur la base du temps d'injection nominal modifié Tₗₙ,

caractérisé par les étapes suivantes:
g) déterminer en fonction des paramètres de fonctionnement du moteur un angle d'avance à l'allumage nominal AVn correspondant au temps d'injection nominal Tlₙ,
h) provoquer avec un retard prédéterminé par rapport au début de l'enrichissement périodique de l'étape c) ci-dessus, une diminution temporaire de l'angle d'avance nominal à l'allumage Avₙ égale à k · x. Aᵥₙ, où x est le coefficient inférieur à 1-servant au calcul de l'enrichissement Tᵢₙ . x et k est une constante de valeur prédéterminée.

Suivant une caractéristique de l'invention, on engendre la diminution d'avance temporaire un nombre prédéterminé de tours moteur après le début de l'enrichissement temporaire.

D'autres caractéristiques et avantages de l'invention ressortiront de la description qui va suivre d'un mode de sa réalisation donné uniquement à titre d'exemple et illustré par les dessins annexés sur lesquels:
-la figure 1 est une vue schématique d'un système électronique d'injection de carburant pour la mise en oeuvre du procédé suivant l'invention;
-la figure 2 est un chronogramme illustrant l'évolution du temps d'injection Ti et de l'angle d'avance à l'allumage Aven fonction du nombre de tours moteurs t conformément à l'invention;
-la figure 3 est un organigramme de fonctionnement d'un calculateur numérique d'injection et d'allumage assurant une régulation conforme au procédé de l'invention.

En se reportant à la figure 1, un moteur à allumage commandé 1 comprend une conduite d'admission 2, dans laquelle un injecteur 3 est disposé en aval d'un papillon 4, et une conduite d'échappement 5. Le temps d'ouverture de l'injecteur 3, qui détermine le dosage du melange air/ carburant, est commandé par un calculateur numérique 6 qui reçoit d'un capteur de pression 7 une information relative à la pression de l'air dans la conduite d'admission 2 et d'un capteur de vitesse 8 une information relative à la vitesse de rotation du moteur 1. Le capteur8 est associé à une cible dentée 9 solidaire en rotation du vilebrequin (non représenté) du moteur 1 et dont certaines dents ont été supprimées: le signal de sortie du capteur8 est ainsi exploité parie calculateur pour déterminer à la fois la vitesse et la position angulaire du vilebrequin comme décrit dans le document européen EP-A-0013846. Enfin, le calculateur 6 reçoit également les signaux de sortie d'une sonde À 10 disposée dans la conduite d'échappement 5 et d'un capteur de température 11 disposé dans le circuit d'eau de refroidissement 12 du moteur 1.

Le calculateur 6 élabore également l'angle d'avance à l'allumage en fonction des paramètres vitesse et charge du moteur et commande l'instant d'allumage du mélange dans un cylindre 13 du moteur par une bougie 14.

Le système décrit jusqu'à présent ne constitue qu'un exemple particulier de dispositif pour la mise en oeuvre du procédé suivant l'invention et il doit être bien comprise que n'importe quel autre type de système d'injection et d'allumage à calculateur numérique ou analogique réglant le temps d'injection et l'avance à l'allumage en fonction de la vitesse et de la charge du moteur, et éventuellement d'autres paramètre tels que la température d'air, d'eau d'huile, etc., pourrait également convenir. On notera par ailleurs que le procédé qui sera décrit dans la suite est applicable aussi bien à un système d'injection monopoint (un seul injecteur pour tous les cylindres) qu'à un système multipoints (un injecteur par cylindre).

Le procédé suivant l'invention sera maintenant décrit succintement en se référant également à la figure 2. Le calculateur 6 possède en mémoire une cartographie permettant de calculer le temps d'injection en fonction de la vitesse et de la charge du moteur. Cette cartographie correspond à un temps d'injection de base Tlo déterminant un fonctionnement du moteur en mélange pauvre. Dans l'exemple de la figure 2, la vitesse et la charge du moteur, et par conséquent le temps d'injection de base Tlo, sont supposés constants.

Périodiquement, le calculateur 6 provoque un enrichissement supplémentaire du mélange en augmentant le temps d'injection d'une valeur b pendant un nombre de tours moteur a. Les quantités a et b sont calculées pour que, au point de fonctionnement considéré, la sonde À se trouve à la limite du basculement. Au bout d'un nombre de tours moteur c, on examine si la sonde À a basculé d'un état à l'autre pendant cette période c: dans l'affirmative, on diminue d'une faible quantité le temps d'injection de base et, dans la négative, on l'augmente d'une quantité également faible, ce qui conduit à un temps d'injection nominal Tln différent du temps de base Tlo. Ces modifications du temps d'injection de base n'ont pas été représentées sur la figure 2 dans un but de simplification, mais ce processus de régulation permettant de fonctionner en mélange pauvre résultera clairement de la description de l'organigramme de la figure 3. Au bout d'un nombre de tours moteur d, le calculateur 6 engendre une nouvelle impulsion de richesse et l'ensemble du processus décrit ci-dessus se déroule à nouveau.

Comme indiqué précédemment, cet enrichissement temporaire (a, b) tend à engendrer une augmentation de couple qui, conformément à l'invention, est compensée par une diminution également temporaire de l'angle d'avance à l'allumage. Dans le cas d'un calculateur numérique tel que décrit à la figure 1, celui-ci comporte en mémoire une cartographie d'avance adressable en fonction de la pression et du régime moteur et engendre un angle d'avance de base Avo. En réponse à une impulsion d'enrichissement (a, b), l'angle d'avance Avo est réduit d'une quantité e pendant un nombre de tours f. De préférence, ce créneau d'estompage ou réduction d'avance est déphasé en retard d'un nombre de tours g par rapport à l'impulsion d'enrichissement et est maintenu pendant un nombre de tours moteur identique à celui de l'enrichissement temporaire, c'est-à-dire que a=f.

Bien entendu, les valeurs de a, b, c, d, e, f et g dépendent du type de système d'injection et des caractéristiques du moteur considérés. C'est ainsi, par exemple, que dans le cas d'un système d'injection multipoints, la durée des créneaux d'enrichissement et d'estompage d'avance (a, f) peut être fixe car les injecteurs débitent le carburant directement sur les soupapes d'admission. Par contre, les temps de transfert du carburant entre l'injecteur et les soupapes d'admission étant beaucoup plus longs dans un système d'injection monopoint, la durée des créneaux d'enrichissement et d'estompage d'avance doit alors de préférence dépendre du point de fonctionnement du moteur, ce qui peut être réalisé par mémorisation, d'une cartographie spécifique dans le calculateur numérique d'avance et d'injection 6.

L'amplitude b du créneau d'enrichissement est de préférence inversement proportionnelle à la richesse nominale, c'est-à-dire au temps d'injection nominal, pour le point de fonctionnement considéré du moteur, tandis que la valeur e de l'estompage d'avance est de préférence proportionnelle à l'amplitude b du créneau d'enrichissement.

Le déphasage g entre le créneau d'enrichissement et le créneau d'estompage d'avance peut être soit fixe, soit fonction de la charge et du régime du moteur. Il en va de même pour la période de répétition d du processus d'enrichissement temporaire et pour le nombre de tours c au bout duquel on examine l'état de la sonde. Si a est fixe, c l'est de préférence également, mais si a dépend de la charge et du régime moteur, c peut soit dépendre des mêmes paramètres, soit être un nombre de tours prédéterminé comptabilisé à partir de la fin du créneau d'enrichissement.

Par ailleurs, la régulation par enrichissement et estompage d'avance temporaires décrite ci-dessus peut n'être effectuée que dans certaines zones de fonctionnement du moteur. On écartera de préférence ce type de régulation dans le domaine des charges élevées (mélange riche), des charges faibles (zones de déeélération) et des faibles régimes (problèmes de stabilité). Cette régulation devra de préférence également être interdite pendant les fonctionnements en régime transitoire ou à froid à cause des coupures en décélération et des enrichissements en accélération et à froid qui peuvent être prévus et que la régulation décrite viendrait perturber.

L'organigramme de la figure 3 illustre précisément un mode de mise en oeuvre de l'invention qui écarte la régulation par enrichissement et estompage d'avance temporaires dans les zones de fonctionnement précitées. Dans cet exemple applicable à un système d'injection multipoints, les valeurs de a, c, d, f et g seront supposées fixes.

Après une phase initiale 20 qui marque le début du programme, quatre tests 21, 22, 23 et 24 sont effectuées successivement pour déterminer les conditions de fonctionnement du moteur:
-le premier test 21 a pour objet du déterminer si le régime du moteur est stationnaire ou non; dans l'affirmative on passe au test 22 et dans la négative à un test 25;
-le test 22 porte sur la valeur de la pression à l'admission du moteur; si la pression est inférieure à une valeur P min (faibles charges) ou supérieure à une pression P max (fortes charges), on passe au test 25; dans le cas contraire on passe au test 23;
-test 23: on compare le régime à une valeur de seuil "Régime min"; si le régime est inférieur à ce seuil (faibles régimes), on passe au test 25 et dans le cas contraire au test 24;
-test 24: il consiste à comparer la température d'eau de refroidissement du moteur fournie par le capteur il à un seuil T min; si la température d'eau est inférieure à T min (fonctionnement à froid) on passe au test 25, et si elle est supérieure à T min on passe à l'étape 26;
―étape 26: on incrémente un compteur de tours moteur d'une unité, compteur dont le contenu CPT est supposé avoir été initialisé à zéro à l'étape 20 lors de la première passe du programme;
-l'étape suivante 27 est un test sur le contenu CPT du compteur de tours moteur; si CPT est supérieur ou égale à N1 et inférieur à N1+a, on passe à l'étape 28 qui assure un enrichissement temporaire. Autrement dit, on effectue un enrichissement pendant a tours moteur consécutifs décomptés N1 tours après la remise à zéro du compteur de tours CPT.
-Etape 28: l'enrichissement effectué à chacun de ces a tours est de la forme:
   • TI est le temps d'injection engendré;
   ^{*} Tln est le temps d'injection nominal calculé en fonction des paramètres de fonctionnement du moteur (au minimum pression et régime) et qui serait normalement engendré en l'absence d'enrichissement temporaire;
   • x est un coefficient exprimé en % et qui peut être soit fixe, soit fonction du point de fonctionnement du moteur (charge, régime).
-Après l'étape 28 ou en cas de réponse négative au test 27 on passe au test 29 qui concerne également le contenu CPT du compteur de tours; si CPT est supérieur ou égal à N9+g et inférieur à N1+g+f, on effectue à l'étape 30 un estompage ou réduction d'avance; dans le cas contraire, on passe à un test 31.
-Etape 30: l'estompage ou réduction d'avance est de la forme:
   ^{*} AV: est l'angle d'avance à l'allumage engendré;
   ^{*} AVn: est l'angle d'avance à l'allumage nominal calculé en fonction des paramètres de fonctionnement du moteur (au minimum pression et vitesse) et qui serait normalement engendré en l'absence d'enrichissement temporaire;
   • x est le coefficient (%) servant au calcul de l'enrichissement à l'étape 28;
   • k est une constante de valeur prédéterminée.
-Après l'étape 30, on passe au test 31 qui porte toujours sur le contenu CPT du compteur de tours:
   ^{*} si CPT=N1+c, on passe à un test 32 pour déterminer si la sonde À a changé d'état entre les tours moteur N1 et N1+c;
   ^{*} si CPT≠N1+C, on passe à un test 33.
-Test 32:
   ^{*} si la réponse à ce test est négative, c'est que le moteur fonctionne toujours en mélange pauvre maigre l'enrichissement temporaire pratiqué aux tours N1 à N1+a; on commande alors un faible enrichissement par augmentation du temps d'injection nominal. A cet effet, on incrémente à l'étape 34 d'une unité le contenu a d'un compteur (a étant initialisé à zéro lors de la première passe du programme) et on calcule à l'étape 35 les temps d'injection:
      . Tln est le temps d'injection nominal engendré;
      . Tlo est le temps d'injection de base déterminé par le calculateur à partir de sa cartographie adressable en fonction de la pression et du régime.
   ^{*} Si la réponse au test 32 est positive, c'est au contraire que l'on est passé en mélange riche et l'on suscite un faible appauvrissement du dosage nominal en décrémentant a d'une unité à l'étape 36 et en calculant ensuite à l'étape 35 un nouveau temps d'injection nominal fonction de la nouvelle valeur de a.

A l'étape 33 on examine si le contenu CPT du compteur de tours moteur est égal à une valeur prédéterminée d, qui représente la période de répétition du processus d'enrichissement et d'estompage d'avance temporaire:
-dans la négative, on passe à la fin 37 du programme dans l'attente d'un nouveau déroulement de celui-ci au cycle moteur suivant;
-dans l'affirmative, on réinitialise le contenue CPT du compteur de tours moteur à zéro à l'étape 38, puis on passe également à la fin 37 du programme.

Dans l'hypothèse où les conditions de fonctionnement du moteur n'autorisent pas le processus d'enrichissement et d'estompage d'avance temporaire, la réponse à l'un au moins des tests 21 à 24 est négative et l'on passe au test 25.

Ce test consiste à déterminer si le contenu CPU du compteur de tours moteur est compris entre N1 et N1+c:
-dans la négative, on passe directement à la fin 37 du programme;
-dans l'affirmative, on réinitialise CPT à zéro à l'étape 39 puis on passe à la fin 37 du programme.

On constate qu'avec le procédé suivant l'invention, l'état de la sonde À, utilisé comme critère de bouclage d'un système d'injection programmé pour fonctionner en mélange pauvre, est exploité de manière à faire tendre périodiquement le mélange engendré vers le rapport stoechiométri- que. Il en résulte des modifications du temps d'injection de base programmé qui assurent un contrôle auto-adaptatif de la richesse nominale pour chaque point de fonctionnement du moteur programmé dans la cartographie du calculateur, ce qui permet de s'affranchir des variations de caractéristiques dues au vieillissement du moteur.

Cette régulation est rendue acceptable dans son application sur véhicule automobile par le fait que le surcouple normalement engendré par l'enrichissement périodique est considérablement atténué par l'estompage périodique d'avance effectué.

## Revendications

1. Procédé de commande d'un moteur à injection de carburant équipé d'un calculateur électronique d'injection et d'allumage couplé à une sonde de détection de la teneur en oxygène des gaz d'échappement comprenant les étapes suivantes:
a) déterminer comme paramètres de fonctionnement du moteur au moins le régime et la charge du moteur,
b) déterminer en fonction de ces paramètres un temps d'injection nominal Tᵢₙ correspondant à un dosage pauvre en carburant du mélange carburé,
c) provoquer périodiquement un enrichissement temporaire dudit mélange par augmentation prédéterminée du temps d'injection nominal T_{'n'} cette augmentation étant égale à Tᵢₙ - x, où x est un coefficient inférieur à 1, cet enrichissement prédéterminé devant ramener le mélange carburé pauvre au mélange stoéchiométrique,
d) déterminer si le signal délivré par la sonde de détection de la teneur en oxygène des gaz d'échappement et correspondant au mélange enrichi indique un mélange stoéchiométrique, ou un mélange plus riche que stoéchiométrique, ou un mélange plus pauvre que stoéchiométrique,
e) modifier en fonction de cette détermination le temps d'injection nominal T,_{"}, de façon à rapprocher le mélange enrichi du mélange stoéchiométrique,
f) poursuivre la commande correspondant à un mélange pauvre en carburant du mélange carburé sur la base du temps d'injection nominal modifié Tin,
caractérisé par les étapes suivantes:
g) déterminer en fonction des paramètres de fonctionnement du moteur un angle d'avance à l'allumage nominal AVn correspondant au temps d'injection nominal T,ₙ,
h) provoquer avec un retard prédéterminé par rapport au début de l'enrichissement périodique de l'étape c) ci-dessus, une diminution temporaire de l'angle d'avance nominal à l'allumage A_{Vn} égale à k · x. Aᵥₙ, où x est le coefficient inférieur à 1 servant au calcul de l'enrichissement Tᵢₙ · x et k est une constante de valeur prédéterminée.

2. Procédé selon la revendication 1, caractérisé en ce que l'on engendre la diminution d'avance temporaire un nombre (g) prédéterminé de tours moteur après le début (N1) de l'enrichissement temporaire.

3. Procédé selon l'une quelconque des revendications 1 et 2, caractérisé en ce que l'on provoque l'enrichissement et la diminution d'avance temporaires pendant des nombres de tours respectifs (a et f) du moteur en fonction de sa charge et de son régime.

4. Procédé selon l'une quelconque des revendications 1 et 2, caractérisé en ce que l'on provoque l'enrichissement et la diminution d'avance temporaires pendant des nombres de tours respectifs (a et f) du moteur.

5. Procédé selon l'une quelconque des revendications 3 et 4, caractérisé en ce que l'on provoque l'enrichissement et la diminution d'avance temporaires pendant un nombre identique (a=f) de tours moteur.

6. Procédé selon l'une quelconque des revendications 1 à 5, caractérisé en ce que l'on engendre l'enrichissement et la diminution d'avance temporaires avec une périodicité égale à un nombre fixe prédéterminé (d) de tours moteur.

7. Procédé suivant l'une quelconque des revendications 1 à 6, caractérisé en ce que, consécutivement à une phase d'enrichissement temporaire, on suscite une augmentation du temps d'injection nominal (Tln) si la sonde (10) n'a pas changé d'état et une diminution du temps d'injection nominal (Tin) si la sonde a changé d'état.

8. Procédé selon la revendication 7, caractérisé en ce qu'on suscite ladite augmentation ou ladite diminution du temps d'injection nominal (Tln). suivant que la sonde n'a pas ou a changé d'état à l'issue d'une période de temps égale à un nombre prédéterminé (c) de tours moteur et commençant avec la phase d'enrichissement temporaire.

9. Procédé selon la revendication 8, caractérisé en ce que ledit temps d'injection nominal (Tln) est égal à la somme d'un temps d'injection de base (Tlo) déterminé en fonction de la charge et du régime moteur et d'une fraction dudit temps d'injection de base fonction d'un coefficient (a) que l'on incrémente en l'absence de changement d'état de la sonde à l'issue de chaque période (c) consécutive à un enrichissement temporaire et que l'on décrémente dans le cas contraire.

10. Procédé suivant l'une quelconque des revendications 1 à 11, caractérisé en ce qu'on interdit l'enrichissement et la diminution d'avance temporaires dans certaines au moins de plusieurs zones prédéterminées de fonctionnement du moteur.

11. Procédé suivant la revendication 12, caractérisé en ce que lesdites zones prédéterminées de fonctionnement du moteur comprennent les régimes transitoires de décélération et d'accélération, les charges inférieures à un premier seuil prédéterminé (P min), les charges supérieures à un deuxième seuil prédéterminé (P max), les régimes inférieurs à un troisième seuil prédéterminé (Régime min) et le fonctionnement à une température du liquide de refroidissement du moteur inférieure à un quatrième seuil prédéterminé (T min).

## Patentansprüche

1. Verfahren zur Steuerung eines Motors mit Kraftstoffeinspritzung, der mit einem elektronischen Rechner für die Einspritzung und die Zündung versehen ist, der mit einer Meßsonde für den Sauerstoffgehalt in den Abgasen verbunden ist, mit den folgenden Verfahrenschritten:
a) Bestimmen als Funktionsparameter des Motors wenigstens die Motordrehzahl und die Motorlast,
b) Bestimmen als Funktion dieser Parameter eine nominale EinspritzzeitTᵢₙ entsprechend einer mageren Kraftstoffzufuhr für das Verbrennungsgemisch,
c) Bewirken einer periodischen zeitweisen Anreicherung dieses Gemischs durch vorgegebene Verlängerung der nominalen Einspritzzeit Tᵢₙ, wobei diese Verlängerung gleich Tᵢₙ· x ist, in dem x ein Koeffizient kleiner als 1 ist, wobei diese vorbestimmte Anreicherung das magere Verbrennungsgemisch zum stöchiometrischen Gemisch verwandelt,
d) Bestimmen, ob das von der Sonde zur Feststellung des Sauerstoffgehalts in den Abgasen stammende Signal, das dem angereicherten Gemisch entspricht, ein stöchiometrisches Gemisch anzeigt oder ein Gemisch, das stärker als das stöchiometrische Gemisch angereichert ist oder ein Gemisch, das ärmer als das stöchiometrische Gemisch ist,
e) Verändern als Funktion dieser Bestimmung die normale Einspritzzeit Tᵢₙ derart, daß sich das Gemisch dem stöchiometrischen Gemisch annähert,
f) Weiterverfolgen der entsprechenden Steuerung eines mageren Kraftstoffgemischs des Verbrennungsgemischs auf der Basis der veränderten nominalen Einspritzzeit T,ₙ, gekennzeichnet durch die folgenden Verfahrensschritte:
g) Bestimmen als Funktion der Betriebsparameter des Motors einen nominalen Vorzündwinkel AVn entsprechend der nominalen Einspritzzeit Tᵢₙ,
h) Bewirken mit vorgegebener Verzögerung bezüglich des periodischen Anreicherungsbeginns gemäß Verfahrensschritt c), eine zeitweise Verringerung des nominalen Vorzündwinkels AVn entsprechend k · x · Aᵥₙ, wobei x ein Koeffizient kleiner als 1 ist und zur Berechnung der Anreicherung Tᵢₙ· x dient und k eine Konstante vorgegebenen Wertes ist.

2. Verfahren nach Anspruch 1, dadurch gekennzeichnet, daß man die zeitweise Vorzündverringerung bewirkt eine vorgegebene Anzahl g von Motorumdrehungen nach dem Beginn N1 der zeitweisen Anreicherung.

3. Verfahren nach einem der Ansprüche 1 und 2, dadurch gekennzeichnet, daß die Anreicherung und die Verringerung der Vorzündung bewirkt werden während einer Anzahl von entsprechenden Umdrehungen a und f des Motors als Funktion seiner Last und seiner Drehzahl.

4. Verfahren nach einem der Ansprüche 1 und 2, dadurch gekennzeichnet, daß die zeitweise Anreicherung und die zeitweise Vorzündverringerung bewirkt werden während der Anzahl der entsprechenden Umdrehungen a und f des Motors.

5. Verfahren nach einem der Ansprüche 3 und 4, dadurch gekennzeichnet, daß man die zeitweise Anreicherung und die zeitweise Vorzündverringerung während einer identischen Anzahl a=f von Motorumdrehungen bewirkt.

6. Verfahren nach einem der Ansprüche 1 bis 5, dadurch gekennzeichnet, daß man die zeitweise Anreicherung und die zeitweise Vorzündverringerung mit einer Periodizität bewirkt, die gleich einer festen vorgegebenen Zahl d an Motorumdrehungen ist.

7. Verfahren nach einem der Ansprüche 1 bis 6, dadurch gekennzeichnet, daß folgend auf eine zeitweise Anreicherungsphase eine Erhöhung der nominalen Einspritzzeit Tln bewirkt wird, wenn die Sonde (10) ihren Zustand nicht geändert hat und eine Verringerung der nominalen Einspritzzeit Tin bewirkt wird, wenn die Sonde ihren Zustand geändert hat.

8. Verfahren nach Anspruch 7, dadurch gekennzeichnet, daß die Erhöhung oder die Verringerung der nominalen Einspritzzeit Tin bewirkt wird, je nachdem ob die Sonde ihren Zustand geändert oder nicht am Ende eines Zeitraums der gleich einer vorgegebenen Anzahl c von Motorumdrehungen ist und mit der zeitweisen Anreicherungsphase beginnt.

9. Verfahren nach Anspruch 8, dadurch gekennzeichnet, daß die nominale Einspritzzeit Tln gleich der Summe einer Grund-Einspritzzeit Tlo ist, die als Funktion der Last und der Drehzahl des Motors bestimmt ist und einem Bruchteil der Grundeinspritzzeit als Funktion eines Koeffizienten a ist, der anwächst bei Abwesenheit einer Zustandsänderung der Sonde am Ende einer jeden Periode c, die einer zeitweisen Anreicherung folgt, und im gegenteiligen Fall abnimmt.

10. Verfahren nach einem der Ansprüche 1 bis 9, dadurch gekennzeichnet, daß die zeitweise Anreicherung und die zeitweise Vorzündverringerung unterbleibt wenigstens in bestimmten vorgegebenen Betriebsbereichen des Motors.

11. Verfahren nach Anspruch 10, dadurch gekennzeichnet, daß die vorgegebenen Betriebsbereiche des Motors die Übergangsbereiche von der Verzögerung zur Beschleunigung, die Lastbereiche unterhalb eines ersten vorgegebenen Schwellwertes Pmin, die Lastbereiche oberhalb eines zweiten vorgegebenen Schwellwertes Pmax, die Drehzahlen unterhalb eines vorgegebenen dritten Schwellwertes (Régime min) und den Betrieb bei einer Kühlflüssigkeitstemperatur des Motors unterhalb eines vierten vorgegebenen Schwellwertes Tmin umfassen.

## Claims

1. A process for controlling a fuel injection engine fitted with an electronic injection and ignition computer coupled to a probe for detecting the oxygen content of the exhaust gases, comprising the following steps:
a) determining at least the operating speed and the load of the engine as engine operating parameters,
b) determining in dependence on said parameters a nominal injection time Tᵢₙ corresponding to lean fuel metering of the fuel mixture,
c) periodically causing temporary enrichment of said mixture by a predetermined increase in the nominal injection time Tᵢₙ, said increase being equal to Tᵢₙ · x in which x is a coefficient of less than 1, which predetermined enrichment is to restore the lean fuel mixture to a stoichiometric mixture,
d) determining if the signal supplied by the probe for detecting the oxygen content of the exhaust gases and corresponding to the enriched mixture indicates a stoichiometric mixture or a richer mixture than stoichiometric or a leaner mixture than stoichiometric,
e) in dependence on said determining step modifying the nominal injection time T,_{"} so as to bring the enriched mixture closer to a stoichiometric mixture, and
f) continuing the control mode corresponding to a lean fuel metering in the fuel mixture on the basis of the modified nominal injection time Tᵢₙ,
characterised by the following steps:
g) determining in dependence on the engine operating parameters a nominal ignition advance angle AVn corresponding to the nominal injection time Tⱼₙ, and
h) causing, with a predetermined delay with respect to the beginning of periodic enrichment of step c) above, a temporary reduction in the nominal ignition advance angle Aᵥₙ equal to k - x · Aᵥₙ in which x is the coefficient of less than 1 used for computing the enrichment Tᵢₙ · x and k is a constant of predetermined value.

2. A process according to claim 1 characterised by producing the temporary reduction in advance a given number (g) of engine revolutions after the beginning (N1) of the temporary enrichment.

3. A process according to either one of claims 1 and 2 characterised by causing the temporary enrichment and reduction in advance for respective numbers of revolutions (a and f) of the engine in dependence on its load and its operating speed.

4. A process according to either one of claims 1 and 2 characterised by causing the temporary enrichment and reduction in advance for respective numbers of revolutions (a and f) of the engine.

5. A process according to either one of claims 3 and 4 characterised by causing the temporary enrichment and reduction in advance for an identical number (a=f) of engine revolutions.

6. A process according to any one of claims 1 to 5 characterised by producing the periodic enrichment and reduction in advance with a periodicity which is'equal to a predetermined fixed number (d) of engine revolutions.

7. A process according to any one of claims 1 to 6 characterised in that, subsequently to a temporary enrichment phase, an increase in the nominal injection time (Tln) is instigated if the state of the probe (10) has not changed and a reduction in the nominal injection time (Tln) is instigated if the state of the probe has changed.

8. A process according to claim 7 characterised by instigating said increase or said reduction in the nominal injection time (Tln) depending on whether the state of the probe has not or has changed at the end of a period of time equal to a predetermined number (c) of engine revolutions and beginning with the temporary enrichment phase.

9. A process according to claim 8 characterised in that said nominal injection time (Tln) is equal to the sum of a base injection time (Tlo) determined in dependence on the load and the operating speed of the engine and a fraction of said base injection time which is a function of a coefficient (a) which is incremented in the absence of a change in state of the probe at the end of each period (c) following a temporary enrichment and which is decremented in the opposite case.

10. A process according to any one of claims 1 to 11 characterised by prohibiting the temporary enrichment and reduction in advance in at least some of a plurality of predetermined operating zones of the engine.

11. A process according to claim 12 characterised in that said pre-determined operating zones of the engine comprise the transient deceleration and acceleration phases, loads lower than a first predetermined threshold (P min), loads higher than a second predetermined threshold (P max), engine speeds lower than a third predetermined threshold (speed min) and operation at a temperature in respect of the engine cooling liquid which is lower than a fourth predetermined threshold (T min).
